# EUROPÄISCHE PATENTSCHRIFT

(11) **EP 1 015 747 B1**
(45) Veröffentlichungstag und Bekanntmachung des Hinweises auf die Patenterteilung: **24.10.2001**
(21) Anmeldenummer: 98946235.3
(22) Anmeldetag: 11.07.1998
(51) Int. Cl.: F02D 41/14, F02D 41/18

(54) **VERFAHREN UND EINE VORRICHTUNG ZUR STEUERUNG EINES GASFLUSSES ÜBER EIN DROSSELVENTIL IN EINEM VERBRENNUNGSMOTOR**
METHOD AND DEVICE FOR REGULATING A GAS FLOW BY MEANS OF A THROTTLE VALVE IN AN INTERNAL COMBUSTION ENGINE
PROCEDE ET DISPOSITIF POUR REGULER UN DEBIT DE GAZ PAR L'INTERMEDIAIRE D'UN PAPILLON DANS UN MOTEUR A COMBUSTION INTERNE

(30) Priorität: 17.09.1997 DE 19740918
(43) Veröffentlichungstag der Anmeldung: 05.07.2000
(73) Patentinhaber: ROBERT BOSCH GMBH, 70442 Stuttgart (DE)
(72) Erfinder: WILD, Ernst, D-71739 Oberriexingen (DE)
(86) Internationale Anmeldenummer: DE9801937
(87) Internationale Veröffentlichungsnummer: WO9914475

(56) Entgegenhaltungen:
- EP-A- 0 339 638
- EP-A- 0 735 256
- DE-A- 19 508 641
- US-A- 5 606 951

## Beschreibung

### Stand der Technik

Die Erfindung betrifft ein Verfahren und eine Vorrichtung zur Steuerung eines Gasflusses über ein Drosselventil in einem Verbrennungsmotor. Die Erfindung betrifft insbesondere ein solches Verfahren und eine solche Vorrichtung für den Einsatz in der Kraftfahrzeugtechnik.

In der Brennkammer eines Verbrennungsmotors wird zur Erzeugung eines Motordrehmomentes ein Luft-/Kraftstoff-Gemisch gezündet. Die in die Brennkammer eingefüllte Gasmasse soll möglichst genau gesteuert und erfasst werden, weil sie u. a. das Motordrehmoment, die einzuspritzende Kraftstoffmenge und den Zündzeitpunkt bestimmt.

In modernen Motorsteuerungen wird unter Verwendung eines sogenannten "elektronischen Gaspedals" die Pedalstellung als Momentenwunsch interpretiert. Dieser Momentenwunsch wird in einen Sollwert für den Luftmassenstrom umgerechnet. Eine Funktion "Füllungssteuerung" berechnet aus dem Momentenwunsch einen Soll-Luftmassenstrom und daraus einen Sollwert für die Drosselklappensteuerung. Ein Regelelement regelt die Drosselklappe auf den Sollwert. Ein nachgeschalteter Heißfilm-Luftmassensensor (HFM) misst den Ist-Luftmassenstrom. Aufgrund von Toleranzen im HFM und im Berechnungspfad der Luftmassenstrom-Berechnung über die Drosselklappe entsteht eine Differenz zwischen dem Ist- und dem Sollwert des Luftmassenstroms sowie zwischen dem Ist-Moment und dem Momentenwunsch.

Um diese Ungenauigkeiten zu eliminieren, ist aus der EP 0 375 710 Bl ein Einstellsystem bekannt, welches nicht nur über eine einzige Einstelleinheit verfügt, sondern über zwei Einstelleinheiten. Bei der bekannten Vorrichtung gibt die erste Einstelleinheit das Stellsignal an die Einstellstrecke ab, während die zweite Einstelleinheit dazu dient, die erste Einstelleinheit zu kalibrieren. Bei der bekannten Vorrichtung wird mit einem drosselklappengestützten Füllungssignal die Einspritzung gesteuert, wobei dieses verhältnismäßig schnelle Einstellsignal im stationären Zustand mittels eines Luftmassenmessers kalibriert wird.

Das Dokument US-A-5 606 957 offenbart die Berechnung eines Drossel-Soll-Stellwerts aus einem Soll-Gasfluß, sowie die Bestimmung des Ist-Gasflusses.

Der Erfindung liegt das Problem zugrunde, ein Verfahren und eine Vorrichtung zur Steuerung eines Gasflusses über ein Drosselventil in einem Verbrennungsmotor bereitzustellen, welche den Gasfluss schnell und exakt einstellen. Darüber hinaus soll das Verfahren kostengünstig ausgeführt werden können und die Vorrichtung kostengünstig hergestellt und betrieben werden können.

Das Problem wird durch die in den unabhängigen Patentansprüchen offenbarten Verfahren und Vorrichtungen gelöst. Besondere Ausführungsarten der Erfindung sind in den Unteransprüchen offenbart.

Das Problem ist insbesondere gelöst durch ein Verfahren zur Steuerung eines Gasflusses über ein Drosselventil in eine Brennkammer eines Verbrennungsmotors, mit den Schritten: Berechnen eines Drossel-Soll-Stellwerts aus einem Soll-Gasfluss, Ansteuern des Drosselventils mit dem Drossel-Soll-Stellwert, und Bestimmen eines Ist-Gasflusses, gekennzeichnet durch die Schritte: Berechnen eines Gasflusses über das Drosselventil auf der Grundlage eines Drossel-Ist-Stellwerts, Ermitteln einer Differenz zwischen dem berechneten Gasfluss über das Drosselventil und dem Ist-Gasfluss, und Berücksichtigen der ermittelten Differenz beim Berechnen des Drossel-Soll-Stellwerts, insbesondere durch eine Anpassung des Soll-Gasflusses. Dabei ist von Vorteil, dass die Soll-Luftmasse in der Brennkammer in einem Schritt in einen Drosselventil-Sollwert umgerechnet wird, bei dem sich eine Ist-Luftmasse mit der Genauigkeit des verwendeten Sensors zur Bestimmung des Ist-Gasflusses einstellt. Als Sensor für die Bestimmung des Ist-Gasflusses kommt insbesondere ein Heißfilm-Luftmassensensor (HFM) in Frage. Weiterhin ist vorteilhaft, dass gegenüber dem Stand der Technik ein zusätzlicher Füllungsregler, der nachträglich Soll- und Istmasse ausregelt, entfällt. Dadurch werden die Herstellungs-, Wartungs- und Betriebskosten reduziert. Weiterhin ist vorteilhaft, dass durch die einstufige Regelung der Drosselklappenverlauf beruhigt wird, wodurch das Betriebsverhalten der gesamten Verbrennungsmotoreinheit verbessert wird. Weiterhin ist vorteilhaft, dass das Verfahren eine sehr schnelle und exakte Einstellung des gewünschten Luftmassenstroms ermöglicht. Insbesondere entsteht im eingeschwungenen Zustand keine Differenz zwischen der Soll-Füllung und der vom Heißfilm-Luftmassensensor gemessenen Ist-Füllung.

In einer besonderen Ausführungsart der Erfindung ist das Verfahren gekennzeichnet durch ein Bestimmen von mindestens zwei Korrekturgrößen beim Berücksichtigen der Differenz zwischen dem Gasfluss über die Drosselklappe des Drosselventils und dem Ist-Gasfluss. Dies hat den Vorteil, dass durch Bestimmung von mindestens zwei Korrekturgrößen, ein schnelleres und genaueres Regelverhalten erzielt wird. Darüber hinaus ist von Vorteil, dass durch die Bestimmung von mindestens zwei Korrekturgrößen verschiedene Fehlergrößen und Störeinflüsse getrennt behandelt und kompensiert werden können, wodurch sich die Genauigkeit und die Geschwindigkeit des Regelverfahrens weiter verbessert.

In einer weiteren besonderen Ausführungsart der Erfindung ist das Verfahren gekennzeichnet durch additives Berücksichtigen von mindestens einer ersten Korrekturgröße und multiplikatives Berücksichtigen von mindestens einer zweiten Korrekturgröße, wobei die ersten und zweiten Korrekturgrößen gleichzeitig oder.alternativ berücksichtigt werden, insbesondere die erste Korrekturgröße vor allem für den Fall kleiner Gasflüsse berücksichtigt wird bzw. relevant ist, und die zweite Korrekturgröße vor allem für den Fall großer Gasflüsse über das Drosselventil berücksichtigt wird bzw. relevant ist. In einer weiteren Ausgestaltung dieser Ausführungsart korrigiert die erste Korrekturgröße einen durch Leckluft über das Drosselventil verursachten Fehler, und die zweite Korrekturgröße korrigiert einen durch eine fehlerhafte Ermittlung eines Drucks vor dem Drosselventil verursachten Fehler. Dies ist vorteilhaft, weil damit die beiden Fehler ihrem jeweiligen Fehlercharakter entsprechend behandelt werden können, wodurch die Genauigkeit des Regelverfahrens erhöht wird. Insbesondere ist vorteilhaft, dass ein durch Leckluft verursachter Fehler, der sich in jedem Betriebszustand durch einen additiven Fehler bemerkbar macht, der jedoch insbesondere bei kleinen Gasflüssen relevant ist, entsprechend behandelt werden kann. Entsprechend kann ein durch fehlerbehaftete Druckermittlung verursachter Fehler, der sich in jedem Betriebszustand bemerkbar macht, und der insbesondere bei großen Gasflüssen relevant ist, ebenfalls entsprechend behandelt werden. Die beiden Korrekturgrößen können vorzugsweise gleichzeitig berücksichtigt werden, wodurch eine hohe Regelgenauigkeit erzielt wird. Insgesamt ermöglicht eine derartige Ausgestaltung ein sehr schnelles und dennoch sehr genaues und zuverlässiges Regelverhalten, wobei gleichzeitig sowohl der apparatetechnische als auch der rechentechnische Regelaufwand gering ist.

Bei einer weiteren besonderen Ausführungsart der Erfindung wird bei Beendigung des Betriebes des Verbrennungsmotors mindestens eine der Korrekturgrößen gespeichert. Damit wird vorteilhaft erzielt, dass sofort bei Wiederaufnahme des Betriebs des Verbrennungsmotors die volle Regelgenauigkeit zur Verfügung steht. Eine Speicherung der Korrekturgrößen kann vorteilhaft durch entsprechende elektronische Bauelemente vorgenommen werden, beispielsweise durch ein SRAM-Bauelement oder durch ein magnetisches Speicherelement.

In einer weiteren besonderen Ausführungsart der Erfindung wird bei der Aufnahme des Betriebes des Verbrennungsmotors für mindestens eine der Korrekturgrößen ein vorbestimmter Wert als ein Startwert verwendet. Dies ist vorteilhaft, weil dadurch auf einfache Weise für bestimmte Korrekturgrößen ein vorgegebener Kaltstart-Wert bestimmt werden kann. Außerdem ist die Bereitstellung von vorbestimmten Werten von Vorteil, weil dadurch auch für den Fall einer längeren Betriebsruhe des Verbrennungsmotors oder eines eingetretenen Daten- oder Informationsverlustes bezüglich der vormalig bestimmten Korrekturgrößen ein sicheres Regelverhalten gewährleistet ist.

In einer weiteren besonderen Ausführungsart der Erfindung wird der Soll-Gasfluss auf der Grundlage mindestens einer Anforderung an das Drehmoment des Verbrennungsmotors ermittelt. Dies ist vorteilhaft, weil dadurch beispielsweise in einem Kraftfahrzeug mit einem Verbrennungsmotor nicht nur die Drehmoment-Anforderung über das Gaspedal berücksichtigt werden kann, sondern auch Drehmoment-Anforderungen, die von einem automatischen Getriebe des Kraftfahrzeuges oder von einer Anti-Schlupfregelung des Kraftfahrzeuges verursacht werden.

Das der Erfindung zugrunde liegende Problem wird auch gelöst durch eine Vorrichtung zur Steuerung eines Gasflusses über ein Drosselventil in eine Brennkammer eines Verbrennungsmotors mit einer Drosselventil-Steuerung mit einem Eingangssignal für einen Soll-Gasfluss und einem Ausgangssignal für eine Ventilstellung, und einem Messwertaufnehmer zur Bestimmung eines Ist-Gasflusses, dadurch gekennzeichnet, dass die Drosselventil-Steuerung Rechenmittel aufweist, die einen Gasfluss über das Drosselventil auf der Grundlage des Drossel-Stellwerts berechnen, die weiterhin eine Differenz zwischen dem berechneten Gasfluss über das Drosselventil und dem Ist-Gasfluss ermitteln, wobei diese Differenz bei der Berechnung des Ausgangssignals berücksichtigt wird, insbesondere durch eine Anpassung des Soll-Gasflusses. Eine solche erfindungsgemäße Vorrichtung weist die gleichen Vorteile auf, die bereits vorstehend für das erfindungsgemäße Verfahren genannt wurden. Insbesondere ist eine solche Vorrichtung vorteilhaft, da sie ein schnelles und exaktes Regelverhalten gewährleistet, wobei die apparatetechnischen und rechentechnischen Anforderungen gering sind, so dass eine derartige Vorrichtung kostengünstig hergestellt, gewartet und betrieben werden kann.

Bei einer besonderen Ausführungsart der Erfindung werden mindestens zwei Korrekturgrößen beim Ermitteln der Differenz bestimmt. Dabei ist vorteilhaft, dass auch komplexe Fehlergrößen und Störeinflüsse schnell und mit verhältnismäßig geringem Aufwand erfasst werden können, und ein stabiles und genaues Regelverhalten erzielt wird. Dies gilt insbesondere, wenn die mindestens zwei Korrekturgrößen Fehlerquellen mit additiver und multiplikativer Fehlercharakteristik separat erfassen und vorzugsweise gleichzeitig berücksichtigen.

Die Lehre der vorliegenden Erfindung umfasst auch eine Vorrichtung, die eines der vorstehend beschriebenen, erfindungsgemäßen Steuerungsverfahren ausführt. Dabei verbinden sich die Vorteile des schnellen und genauen Steuerverfahrens mit der kostengünstigen Realisierung durch eine erfindungsgemäße Vorrichtung.

Ebenso umfasst die Lehre der vorliegenden Erfindung ein Kraftfahrzeug, welches eine Vorrichtung wie vorstehend beschrieben aufweist.

Darüber hinaus umfasst die vorliegende Erfindung Datenträger, die ein Steuerprogramm zum Ausführen eines der vorstehend beschriebenen, erfindungsgemäßen Steuerverfahrens beinhalten, oder die Parameter beinhalten, die zum Ausführen eines der vorstehend beschriebenen, erfindungsgemäßen Verfahren erforderlich oder vorteilhaft sind. Die Datenträger können die Information dabei in beliebiger Form speichern, insbesondere in mechanischer, magnetischer, opischer oder elektrischer Form. Vorteilhaft sind insbesondere elektronische Datenträger, beispielsweise ein ROM, PROM, EPROM oder EEPROM-Bauelement, die vorteilhaft in entsprechende Steuergeräte eingesteckt werden können. Durch derartige Datenträger können die Steuerparameter und Steuerprogramme einfach ausgetauscht werden, wodurch beispielsweise ein einheitliches Steuergerät für unterschiedliche Fahrzeugtypen durch einfaches Einstecken des entsprechenden Datenträgers konfiguriert werden können.

Weitere Vorteile, Merkmale und Einzelheiten der Erfindung ergeben sich aus den Unteransprüchen sowie der nachfolgenden Beschreibung, in der unter Bezugnahme auf die Zeichnungen mehrere Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein.

Ein Weg zum Ausführen der beanspruchten Erfindung ist nachfolgend anhand der Zeichnungen im Einzelnen erläutert.
- Figur 1: zeigt ein Strukturbild für die Füllungserfassung mit einem Heißfilm-Luftmassensensor (HFM) und die Bestimmung von zwei Korrekturgrößen;
- Figur 2: zeigt ein Strukturbild für die Bestimmung des Gasmassenstroms über das Drosselventil;
- Figur 3: zeigt ein Strukurbild für die erfindungsgemäße Füllungssteuerung sowie die Berechnung des Drosselventilwinkels.
- Figur 4: zeigt die erfindungsgemäße Vorrichtung zur Steuerung eines Gasflusses über ein Drosselventil.

Die in der nachfolgenden Figurenbeschreibung und in den Patentansprüchen verwendeten Abkürzungen und Bezugszeichen sind am Ende der Beschreibung jeweils mit einer kurzen Erläuterung zusammenfassend aufgelistet.

Die Figur 1 zeigt ein Strukturbild für die Füllungserfassung mit einem Heißfilm-Luftmassensensor (HFM) und für die Bestimmung von zwei Korrekturgrößen msndko und fkmsdk. In dem oberen Signalpfad der Figur 1 wird ein vom HFM gemessener Luftmassenstrom mshfm in eine korrigierte relative Füllung rl eines Zylinders umgerechnet. Hierzu wird zunächst der vom HFM gemessene Luftmassenstrom mshfm in eine unkorrigierte relative Füllung rlroh eines Zylinders umgerechnet. Dies geschieht durch Division 111 des vom HFM gemessenen Luftmassenstroms mshfm durch einen Wert, der sich aus der Multiplikation 112 einer motorspezifischen Konstante KUMSRL und der Motordrehzahl nmot ergibt. Aus der unkorrigierten relativen Füllung rlroh wird durch Anwendung der Gasgleichung und einer entsprechenden Integration 113 der Saugrohrdruck ps ermittelt. Durch die Berücksichtigung 114 weiterer Einflussgrößen in Bezug auf die Strömungsverhältnisse im Saugrohr wird aus dem Saugrohrdruck ps die korrigierte relative Füllung rl des Zylinders berechnet. Aus dem Saugrohrdruck ps wird zusammen mit dem Drosselklappenwinkel wdkba des Drosselventils bezogen auf einen Anschlag und einem Ansaugluft-Temperaturkorrekturfaktor ftvdk zur Umrechnung des Norm-Luftmassenstroms auf einen Massenstrom bei einer aktuellen Temperatur die Luftmasse über das Drosselventil berechnet 115. Die Berechnung der Luftmasse über das Drosselventil msdk ist in der Figur 2 ausführlich dargestellt. Durch eine Subtraktion 116 wird die Differenz msdif aus dem gemessenen Luftmassenstrom mshfm und dem berechneten Luftmassenstrom msdk gebildet. Durch eine Integration 117 des Differenzwertes msdif wird eine erste additive Korrekturgröße msndko ermittelt. In entsprechender Weise wird durch eine Integration 118 des Differenzwertes msdif eine zweite multiplikative Korrekturgröße fkmsdk berechnet. Die Integrationen 117, 118 unterscheiden sich dabei insbesondere auch durch die Integrationskonstanten bzw. durch die resultierende physikalische Einheit. Die additive Korrekturgröße msndko wird unmittelbar auf die Berechnung des Drosselventil-Gasstroms 115 zurückgekoppelt. Die multiplikative Korrekturgröße fkmsdk wird über eine Multiplikation 120 mit einem von einem Drucksensor gemessenen Umgebungsdruck pvdkds unter Bestimmung eines effektiven Druckes vor dem Drosselventil pvdk ebenfalls an die Berechnung des Drosselventil-Gasstroms rückgekoppelt.

Durch die Berücksichtigung der Korrekturfaktoren msndko und fkmsdk bei der Berechnung des Gasstroms über das Drosselventil wird der berechnete Wert für den Gasstrom über das Drosselventil msdk an den gemessenen Wert mshfm angenähert. Dadurch wird die Genauigkeit dieses Systems derart verbessert, dass im Bedarfsfall, beispielsweise bei Ausfall des Heißfilm-Luftmassensensors HFM, die Berechnung der relativen Füllung rl ausschließlich auf den berechneten Gasmassenstrom msdk gestützt werden kann. Dies erfolgt durch Umschaltung des Schalters 119 gemäß einem entsprechenden Umschaltsignal B_ehfm.

Bei der multiplikativen Korrektur wird beispielsweise unterstellt, dass der vom Umgebungsdrucksensor kommende Druckwert pvdk toleranzbehaftet ist, so dass eine Differenz zwischen dem berechneten Gasmassenstrom msdk und dem gemessenen Gasstrom mshfm entsteht. Die Korrektur reagiert auf diese Differenz mit einer Verstellung der multiplikativen Korrekturgröße fkmsdk so lange, bis msdk gleich mshfm ist. Die Größe pvdk ist nach einer eingeschwungenen Anpassung mit dem tatsächlichen Druck vor der Drosselklappe identisch, wenn die anderen Einflussgrößen nicht toleranzbehaftet wären. Im Normalfall finden sich in den Anpassungsgrößen alle Toleranzen, die im HFM-Pfad und im Drosselventil-Pfad auftreten, so dass die Größe pvdk vom tatsächlichen Druck vor dem Drosselventil abweicht. Dennoch erfüllt die Anpassung ihren Zweck, die Drosselventil-gestützte Luftmassenstromberechnung an die Luftmassenstromberechnung, die auf den Heißfilm-Luftmassensensor gestützt ist, anzupassen.

Die Größe pvdkds kann bei einem Saugmotor von einem Umgebungsdrucksensor abgeleitet werden und kann bei einem aufgeladenen Motor von einem Ladedrucksensor vor dem Drosselventil abgeleitet werden. Bei einem Saugmotor mit einem Heißfilm-Luftmassensensor und einem Drucksensor im Saugrohr kann über eine Höhenadaption der Druck pvdkds aus dem Saugrohrdruck gelernt werden. Wenn kein Drucksensor vorhanden ist, wird der Wert pvdkds zu 1 gesetzt und fkmsdk wird gleich pvdk gesetzt, und beim Saugmotor ist die Umgebungsdruckinformation in fkmsdk enthalten mit den Ungenauigkeiten der Toleranzen im Drosselventil und HFM-System.

Die Figur 2 zeigt ein Strukturbild für die Bestimmung des Gasmassenstroms msdk über das Drosselventil entsprechend der Berechnungseinheit 115 aus der Figur 1. Als Eingangssignal steht zunächst der Soll-Winkel wdkba einer Drosselklappe des Drosselventils zur Verfügung. Der Soll-Winkel wdkba ist vorzugsweise bezogen auf den Anschlag der Drosselklappe. Unter Verwendung einer an einem Luftprüfstand ermittelten Übertragungsfunktion MSNWDK 201 wird der Massenstrom msndk nach dem Drosselventil berechnet. Zu dem Massenstrom msndk wird die additive Korrekturgröße msndko addiert 202, die vorzugsweise die Leckluft über das Drosselventil bei Normbedingungen erfasst. Der aus dieser Addition 202 entstandene Wert wird mit einem Ansaugluft-Temperaturkorrekturfaktor ftvdk zur Umrechnung des Norm-Luftmassenstroms auf einen Luftmassenstrom bei aktueller Temperatur multipliziert 203. Parallel dazu wird aus einem Druckwert pvdk vor der Drosselklappe des Drosselventils mittels Division 204 durch den Druck-Nennwert 1013 hPa ein Korrekturfaktor fpvdk zur Anpassung des Luftmassenstroms bei Normdruck vor dem Drosselventil auf aktuelle Bedingungen ermittelt. Der Wert pvdk setzt sich dabei multiplikativ aus einem über einen Drucksensor gemessenen Umgebungsdruck pvdkds und dem multiplikativen Korrekturfaktor fkmsdk zusammen, wie in der Figur 1 dargestellt. Weiterhin wird parallel dazu durch Quotientenbildung 205 aus dem Saugrohrdruck ps und dem Druck vor der Drosselklappe des Drosselventils pvdk und einer anschließenden Übertragungsfunktion 206, die auch als Ausflusskennlinie bezeichnet wird und die einer Anpasung des bei überkritischer Strömungsgeschwindigkeit vermessenen Normdurchflusses des Drosselventils auf unterkritische Strömungsgeschwindigkeiten dient, ein Korrekturfaktor KLAF (ps/pvdk) ermittelt. Die beiden ermittelten Korrekturfaktoren fpvdk und KLAF (ps/pvdk) werden jeweils durch eine Multiplikation 207, 208 mit dem Massenstrom berücksichtigt. Zusammengefasst berechnet sich der Luftmassenstrom msdk wie folgt:$\text{msdk = msndk x ftvdk x fpvdk x KLAF (ps/pvdk).}$

Die Figur 3 zeigt die erfindungsgemäße Füllungssteuerung mittels Berechnung des Soll-Winkels der Drosselklappe des Drosselventils wdks aus dem Sollwert für den Luftmassenstrom mssol. Dabei wird der Sollwert für den Luftmassenstrom mssol zunächst entsprechend verschiedener Korrekturgrößen verändert. Die erfindungsgemäße Füllungssteuerung ist dabei in weiten Teilen invers zu der in der Figur 1 dargestellten Füllungserfassung aufgebaut. Insbesondere werden bei der erfindungsgemäßen Füllungssteuerung die im Zuge der Füllungserfassung ermittelten Korrekturgrößen msndko und fkmsdk verwendet. Zunächst erfolgt, analog zu Figur 1, eine Multiplikation 112 der Parameter Motordrehzahl nmot und KUMSRL. Der Sollwert mssol wird durch das entstehende Produkt dividiert, woraus sich eine Sollfüllung rlsol im Brennraum ergibt. Nach einer weiteren Division 302 durch einen Umrechnungsfaktor fupsrl "Saugrohrdruck in relative Füllung" und einer anschließenden Addition 303 mit einem Korrekturfaktor pirg, der den Partialdruck der internen Abgasrückführung berücksichtigt, erhält man den Soll-Druck pssol im Saugrohr. Dieser Wert pssol wird mittels einer Division 304 durch einen Druck pvdk vor der Drosselklappe des Drosselventils verändert und einer Übertragungsfunktion 305 übergeben, die auch als "Ausflusskennlinie" bezeichnet wird und die der Anpassung des bei überkritischer Strömungsgeschwindigkeit vermessenen Normdurchflusses des Drosselventils auf unterkritische Strömungsgeschwindigkeiten dient. Der Wert pvdk wird durch Multiplikation 306 aus dem von einem Drucksensor gemessenen Umgebungsdruck pvdkds und dem multiplikativen Korrekturfaktor fkmsdk berechnet, analog zu der Berechnung aus der Figur 1. Der aus der Ausflusskennlinie 305 ermittelte Wert wird anschließend noch durch Multiplikation 307 mit einem Ansaugluft-Temperaturkorrekturfaktor ftvdk zur Umrechnung des Norm-Luftmassenstroms auf einen Luftmassenstrom bei aktueller Temperatur und anschließend durch eine Multiplikation 308 mit einem Korrekturfaktor fpvdk zur Anpassung des Luftmassenstroms bei Normdruck vor dem Drosselventil auf aktuelle Bedingungen an die momentan geltenden Temperatur- und Druckverhältnisse angepasst. Der Korrekturfaktor fpvdk wird dabei durch Division 309 aus dem Druck pvdk vor der Drosselklappe des Drosselventils durch einen Nenndruck von 1013 hPa ermittelt. Der aus den vorstehend beschriebenen Berechnungen resultierende Wert wird zusammen mit dem Sollwert mssol für den Luftmassenstrom einer Divison 310 unterzogen. Von dem aus der Division 310 hervorgehenden Wert wird anschließend der additive Korrekturwert msndko, der die Leckluft über das Drosselventil bei Normbedingungen berücksichtigt, subtrahiert. Der somit erhaltene Wert msnwdks wird einer Übertragungsfunktion WDKMSN 311 übergeben, welche die invertierte Kennlinie der Übertragungsfunktion MSNWDK aus der Figur 2 darstellt und somit aus dem korrigierten und angepassten Sollwert für den Luftmassenstrom msnwdks einen Sollwinkel wdks der Drosselklappe des Drosselventils ergibt.

Die Figur 4 zeigt die erfindungsgemäße Vorrichtung zur Steuerung eines Gasflusses über ein Drosselventil. Aus der Stellung eines Gaspedals 401 wird der Sollwert mssol für den Luftmassenstrom bestimmt. Die Füllungssteuerung 402 ermittelt daraus wie in der Figur 3 dargestellt einen Soll-Winkel wdks einer Drosselklappe 403. Der Ist-Winkel wdkba der Drosselklappe wird ermittelt und dient als Eingangsgröße für die Füllungserfassung 404. Die Füllungserfassung 404 ermittelt aus dem Wert wdkba, wie in der Figur 1 dargestellt, den Massenstrom msdk über das Drosselventil. Ein in dem Saugrohr 400 nachgeschalteter Heißfilm-Luftmassensensor 405 ermittelt den Luftmassenstrom mshfm. Aus den Werten msdk und mshfm wird, wie in der Figur 1 dargestellt, in einer Vergleicher- und Integratorstufe 406 ein additiver Korrekturwert msndko und ein multiplikativer Korrekturwert fkmsdk ermittelt. Die beiden Korrekturwerte werden sowohl an die Füllungssteuerung 402 als auch an die Füllungserfassung 404 ausgegeben und dienen dort als Eingangsgrößen. Vorteilhaft ist bei dieser erfinderischen Vorrichtung nicht nur, dass die Füllungssteuerung 402 ohne Nachkorrektur durch einen relativ langsamen Regler einen Drosselklappenwinkel einstellen kann, bei dem der Sollwert und der vom Heißfilm-Luftmassensensor gemessene Wert übereinstimmt, sondern auch, dass bei einer Einspritzung mit Vorlagerung vor dem Einlassventil, bei der der Luftmassenstrom zum Zeitpunkt, zu dem das Einlassventil schließt, bekannt sein muss, der sich zu diesem späteren Zeitpunkt einstellende Drosselklappenwinkel leichter zu schätzen ist als ein zukünftiger Luftmassenstrom auf der Grundlage des Heißfilm-Luftmassensensorsignals. Gestützt auf diesen zukünftigen Drosselklappenwinkel lässt sich der zukünftige Luftmassenstrom berechnen und damit vorteilhaft die aktuelle Einspritzdauer korrigieren, wobei diese Prädiktion aufgrund der Korrekturfaktoren die Genauigkeit des Heißfilm-Luftmassensensors aufweist.

### Abkürzungen

- B_ehfm: Fehlersignal, Umschaltsignal

- fkmsdk: multiplikative Korrekturgröße
- fpvdk: Korrekturfaktor zur Anpassung des Luftmassenstroms bei Normdruck vor dem Drosselventil auf aktuelle Bedingungen = pvdk / 1013 hPa
- ftvdk: Ansaugluft-Temperaturkorrekturfaktor zur Umrechnung des Norm-Luftmassenstroms auf einen Luftmassenstrom bei aktueller Temperatur
- fupsrl: Umrechnungsfaktor Saugrohrdruck in relative Füllung

- KLAF: Ausflußkennlinie zur Anpassung des bei überkritischer Strömungsgeschwindikgeit vermessenen Normdurchflusses auf unterkritische Strömungsgeschwindigkeiten
- KUMSRL: Parameter zur Bestimmung der relativen Zylinderfüllung aus dem Luftmassenstrom und der Drehzahl des Motors, Zylinderhubvolumen

- msdif: Differenz zwischen berechnetem und gemessenem Gasmassenstrom = mshfm - msdk
- msdk: berechneter Luftmassenstrom über das Drosselventil
- mshfm: vom HFM gemessener Luftmassenstrom
- msndk: Massenstrom nach dem Drosselventil
- msndko: additive Korrekturgröße, Leckluft über das Drosselventil bei Normbedingungen
- msndks: Sollwert für Luftmassenstrom unter Normbedingungen
- MSNWDK (wdkba): normierter Luftmassenstrom über das Drosselventil, vermessen an einem Luftprüfstand
- msnwdks: angepaßter Soll-Gasfluß über das Drosselventil mssol Sollwert für Luftmassenstrom unter aktuellen Bedingungen

- nmot: Motordrehzahl

- pirg: Korrektur des Saugrohrdrucks um die Abgasrückführung, Partialdruck der internen Abgasrückführung
- ps: Druck im Saugrohr
- pssol: Soll-Druck im Saugrohr
- pvdk: Druck vor einer Drosselklappe des Drosselventils = pvdkds x fkmsdk
- pvdkds: über Drucksensor gemessener Umgebungsdruck

- rlroh: in das Saugrohr einströmende Luftmasse, unkorrigierte relative Füllung eines Zylinders
- rl: aus dem Saugrohr abströmende Luftmasse, korrigierte relative Füllung eines Zylinders

- wdkba: Ist-Winkel eines Drosselklappe des Drosselventils, bezogen auf Anschlag
- wdks: Soll-Winkel einer Drosselklappe des Drosselventils, bezogen auf Anschlag = WDKMSN (msnwdk)
- WDKMSN: inverse Kennlinie zu MSNWDK

## Patentansprüche

1. Verfahren zur Steuerung eines Gasflusses über ein Drosselventil in eine Brennkammer eines Verbrennungsmotors, mit den Schritten:
Berechnen eines Drossel-Soll-Stellwerts (wdks) aus einem Soll-Gasfluß (mssol),
Ansteuern des Drosselventils mit dem Drossel-Soll-Stellwert (wdks), und
Bestimmen eines Ist-Gasflusses (mshfm),
**gekennzeichnet durch** die Schritte:
Berechnen eines Gasflusses über das
Drosselventil (msdk) auf der Grundlage eines Drossel-Ist-Stellwerts (wdkba),
Ermitteln einer Differenz (msdif) zwischen dem berechneten Gasfluß über das Drosselventil (msdk) und dem Ist-Gasfluß (mshfm), und
Berücksichtigen der ermittelten Differenz (msdif) beim Berechnen des Drossel-Soll-Stellwerts (wdks).

2. Verfahren nach Anspruch 1, **gekennzeichnet durch** Bestimmen von mindestens zwei Korrekturgrößen (msndko, fkmsdk) beim Berücksichtigen der Differenz (msdif).

3. Verfahren nach Anspruch 2, **gekennzeichnet durch** additives Berücksichtigen von mindestens einer ersten Korrekturgröße (msndko), und multiplikatives Berücksichtigen von mindestens einer zweiten Korrekturgröße (fkmsdk).

4. Verfahren nach Anspruch 3, **dadurch gekennzeichnet, daß** die erste Korrekturgröße (msndko) einen durch Leckluft über das Drosselventil verursachten Fehler korrigiert, und daß die zweite Korrekturgröße (fkmsdk) einen durch eine fehlerbehaftete Ermittlung eines Drucks vor dem Drosselventil verursachten Fehler korrigiert.

5. Verfahren nach einem der Ansprüche 2 bis 4, **dadurch gekennzeichnet, daß** bei einer Beendigung des Betriebes des Verbrennungsmotors mindestens eine der Korrekturgrößen (msndko, fkmsdk) gespeichert wird.

6. Verfahren nach einem der Ansprüche 2 bis 5, **dadurch gekennzeichnet, daß** bei einer Aufnahme des Betriebes des Verbrennungsmotors für mindestens eine der Korrekturgrößen (msndko, fkmsdk) ein vorbestimmter Wert als ein Startwert verwendet wird.

7. Verfahren nach einem der Ansprüche 1 bis 6, **dadurch gekennzeichnet, daß** der Soll-Gasfluß (mssol) auf der Grundlage mindestens einer Anforderung an das Drehmoment des Verbrennungsmotors ermittelt wird.

8. Vorrichtung zur Steuerung eines Gasflusses über ein Drosselventil (403) in eine Brennkammer eines Verbrennungsmotors mit
einer Drosselventil-Steuerung (402) mit einem Eingangssignal für einen Soll-Gasfluß (mssol) und
einem Ausgangssignal für eine Ventilstellung (wdks), und
einem Meßwertaufnehmer (404) zur Bestimmung eines Ist-Gasflusses (mshfm),
**dadurch gekennzeichnet, daß** die Drosselventil-Steuerung Rechenmittel (403, 404) aufweist, die einen Gasfluß über das Drosselventil (msdk) auf der Grundlage des Drossel-Stellwerts (wdks, wdkba) berechnen (403), die weiterhin eine Differenz (msdif) zwischen dem berechneten Gasfluß über das Drosselventil (msdk) und dem Ist-Gasfluß (mshfm) ermitteln (404), wobei diese Differenz (msdif) bei der Berechnung des Ausgangssignals (wdks) berücksichtigt wird.

9. Vorrichtung nach Anspruch 8, **dadurch gekennzeichnet, daß** die Rechenmittel (404) mindestens zwei Korrekturgrößen (msndko, fkmsdk) beim Ermitteln der Differenz (msdif) bestimmen.

10. Vorrichtung nach Anspruch 8 oder 9, **dadurch gekennzeichnet, daß** die Vorrichtung ein Verfahren nach einem der Ansprüche 1 bis 7 ausführt.

11. Kraftfahrzeug, **gekennzeichnet durch** eine Vorrichtung nach einem der Ansprüche 8 bis 10.

12. Datenträger, **dadurch gekennzeichnet, daß** der Datenträger ein Steuerprogramm zum Ausführen eines Verfahrens nach einem der Ansprüche 1 bis 7 beinhaltet.

13. Datenträger, **dadurch gekennzeichnet, daß** der Datenträger Parameter beinhaltet, die zum Ausführen eines Verfahrens nach einem der Ansprüche 1 bis 7 erforderlich oder vorteilhaft sind.

## Claims

1. Method for controlling a gas flow via a throttle valve into a combustion chamber of an internal combustion engine, having the steps of:
calculating a desired throttle manipulated variable (wdks) from a desired gas flow (mssol),
driving the throttle valve with the aid of the desired throttle manipulated variable (wdks), and
determining an actual gas flow (mshfm),
**characterized by** the steps of:
calculating a gas flow via the throttle valve (msdk) on the basis of an actual throttle manipulated variable (wdkba),
determining a difference (msdif) between the calculated gas flow via the throttle valve (msdk) and the actual gas flow (mshfm), and
taking account of the determined difference (msdif) when calculating the desired throttle manipulated variable (wdks).

2. Method according to Claim 1, **characterized by** determining at least two correcting quantities (msndko, fkmsdk) when taking account of the difference (msdif).

3. Method according to Claim 2, **characterized by** additively taking account of at least one first correcting quantity (msndko), and multiplicatively taking account of at least one second correcting quantity (fkmsdk).

4. Method according to Claim 3, **characterized in that** the first correcting quantity (msndko) corrects an error caused by leakage air via the throttle valve, and **in that** the second correcting quantity (fkmsdk) corrects an error caused by an erroneous determination of a pressure upstream of the throttle valve.

5. Method according to one of Claims 2 to 4,
**characterized in that** at least one of the correcting quantities (msndko, fkmsdk) is stored upon cessation of the operation of the internal combustion engine.

6. Method according to one of Claims 2 to 5,
**characterized in that** a predetermined value is used as a starting value for at least one of the correcting quantities (msndko, fkmsdk) when starting up operation of the internal combustion engine.

7. Method according to one of Claims 1 to 6,
**characterized in that** the desired gas flow (mssol) is determined on the basis of at least one requirement placed on the torque of the internal combustion engine.

8. Device for controlling a gas flow via a throttle valve (403) into a combustion chamber of an internal combustion engine, having
a throttle valve controller (402) with an input signal for a desired gas flow (mssol) and an output signal for a valve position (wdks), and
a measuring sensor (404) for determining an actual gas flow (mshfm),
**characterized in that** the throttle valve controller has computing means (403, 404) which calculate (403) a gas flow via the throttle valve (msdk) on the basis of the throttle manipulated variable (wdks, wdkba), and which furthermore determine (404) a difference (msdif) between the calculated gas flow via the throttle valve (msdk) and the actual gas flow (mshfm), account being taken of this difference (msdif) when calculating the output signal (wdks).

9. Device according to Claim 8, **characterized in that** the computing means (404) determine at least two correcting quantities (msndko, fkmsdk) when determining the difference (msdif).

10. Device according to Claim 8 or 9, **characterized in that** the device executes a method according to one of Claims 1 to 7.

11. Motor vehicle, **characterized by** a device according to one of Claims 8 to 10.

12. Data medium, **characterized in that** the data medium contains a control program for executing a method according to one of Claims 1 to 7.

13. Data medium, **characterized in that** the data medium contains parameters which are necessary or advantageous for executing a method according to one of Claims 1 to 7.

## Revendications

1. Procédé de commande d'un débit de gaz par une vanne d'étranglement dans une chambre de combustion d'un moteur à combustion interne, comprenant les étapes suivantes : calcul d'une valeur de consigne de réglage de l'étranglement (wdks) à partir d'un débit de gaz de consigne (mssol), commande de la vanne d'étranglement avec la valeur de consigne de réglage de l'étranglement (wdks), et détermination d'un débit réel de gaz (mshfm),
**caractérisé par** les étapes suivantes :
- calcul d'un débit de gaz via la vanne d'étranglement (msdk) sur la base d'une valeur réelle de réglage de l'étranglement (wdkba),
- détermination d'une différence (msdif) entre le débit de gaz via la vanne d'étranglement, calculé, (msdk) et le débit réel de gaz (mshfm), et
- prise en considération de la différence déterminée (msdif) lors du calcul de la valeur de consigne de réglage de l'étranglement (wdks).

2. Procédé selon la revendication 1,
**caractérisé par**
la détermination d'au moins deux grandeurs de correction (msndko, fkmsdk) lors de la prise en considération de la différence (msdif).

3. Procédé selon la revendication 2,
**caractérisé par**
la prise en considération additive d'au moins une première grandeur de correction (msndko), et la prise en considération multiplicative d'au moins une deuxième grandeur de correction (fkmsdk).

4. Procédé selon la revendication 3,
**caractérisé en ce que**
la première grandeur de correction (msndko) corrige une erreur causée par une fuite d'air sur la vanne d'étranglement, et
la deuxième grandeur de correction corrige une erreur causée par une détermination défectueuse d'une pression avant la vanne d'étranglement.

5. Procédé selon l'une quelconque des revendications 2 à 4,
**caractérisé en ce que**
lorsque le moteur à combustion interne s'arrête de fonctionner on met en mémoire au moins l'une des grandeurs de correction (msndko, fkmsdk).

6. Procédé selon l'une quelconque des revendications 2 à 5,
**caractérisé en ce que**
lorsque le moteur à combustion interne recommence à fonctionner on utilise pour au moins l'une des grandeurs de correction (msndko, fkmsdk) une valeur prédéterminée comme valeur de démarrage.

7. Procédé selon l'une quelconques des revendications 1 à 6,
**caractérisé en ce que**
le débit de gaz de consigne (mssol) est déterminé sur la base d'au moins une requête de couple de rotation du moteur à combustion interne.

8. Dispositif de commande d'un débit de gaz par une vanne d'étranglement (403) dans une chambre de combustion d'un moteur à combustion interne, comprenant :
une commande (402) de la vanne d'étranglement avec un signal d'entrée pour un débit de gaz de consigne (mssol) et
un signal de sortie pour le réglage de la vanne (wdks), et
avec un enregistreur de la valeur de mesure (404) servant à déterminer un débit de gaz réel (mshfm),
**caractérisé en ce que**
la commande de la vanne d'étranglement présente des moyens de calcul (403, 404) qui calculent (403) un débit de gaz via la vanne d'étranglement (msdk) sur la base de la valeur de réglage de consigne (wdks, wdkba), qui déterminent (404) en outre une différence (msdif) entre le débit de gaz, calculé, via la vanne d'étranglement (msdk) et le débit de gaz réel (mshfm), cette différence (msdif) étant prise en considération lors du calcul du signal de sortie (wdks).

9. Dispositif selon la revendication 8,
**caractérisé en ce que**
les moyens de calcul (404) déterminent au moins deux grandeurs de correction (msndko, fkmsdk) lors de la détermination de la différence (msdif).

10. Dispositif selon l'une quelconque des revendications 8 ou 9,
**caractérisé en ce que**
le dispositif met en oeuvre un procédé selon l'une des revendications 1 à 7.

11. Véhicule automobile,
**caractérisé par**
un dispositif selon l'une des revendications 8 à 10.

12. Support de données,
**caractérisé en ce que**
le support de données contient un programme de commande servant à mettre en oeuvre un procédé selon l'une des revendications 1 à 7.

13. Support de données,
**caractérisé en ce que**
le support de données contient des paramètres, qui sont nécessaires ou avantageux pour la mise en oeuvre d'un procédé selon l'une des revendications 1 à 7.
